# EUROPÄISCHE PATENTSCHRIFT

(11) **EP 1 419 565 B1**
(45) Veröffentlichungstag und Bekanntmachung des Hinweises auf die Patenterteilung: **02.04.2008**
(21) Anmeldenummer: 02767402.7
(22) Anmeldetag: 17.08.2002
(51) Int. Cl.: H01T 4/04, H01T 1/10

(54) **GEKAPSELTER, NETZFOLGESTROM BEGRENZENDER ÜBERSPANNUNGSABLEITER AUF FUNKENSTRECKENBASIS**
ENCAPSULATED SECONDARY-CURRENT-LIMITING VOLTAGE SURGE DIVERTER BASED ON A SPARK GAP
DECHARGEUR ENCAPSULE LIMITANT LE COURANT DE SUITE DE SECTEUR CON U SOUS FORME D'ECLATEUR A ETINCELLE

(30) Priorität: 21.08.2001 DE 10140886; 28.12.2001 DE 10164025
(43) Veröffentlichungstag der Anmeldung: 19.05.2004
(73) Patentinhaber: DEHN + SÖHNE GMBH + CO KG, 92318 Neumarkt/Opf (DE)
(72) Erfinder: EHRHARDT, Arnd, 92318 Neumarkt (DE); ZAHLMANN, Peter, 92318 Neumarkt (DE); WAFFLER, Michael, 92318 Neumarkt (DE); HIERL, Stefan, 92318 Neumarkt (DE)
(74) Vertreter: Meissner, Bolte & Partner
(86) Internationale Anmeldenummer: PCT/EP2002/009232
(87) Internationale Veröffentlichungsnummer: WO 2003/019744

(56) Entgegenhaltungen:
- EP-A- 0 860 918
- WO-A-00/21170
- DE-A- 10 008 764
- DE-A- 19 506 057
- DE-A- 19 817 063
- DE-C- 897 444
- DE-C- 19 604 947

## Beschreibung

Die Erfindung betrifft einen gekapselten, Netzfolgestrom begrenzenden Überspannungsableiter auf Funkenstreckenbasis für Niederspannungsanwendungen mit zwei Hauptelektroden sowie mit bei Temperaturbelastung gasabgebenden Isolierteilen, wobei eine der Hauptelektroden mindestens Teil der Kapselung und/oder des Funkenstreckengehäuses ist gemäß Oberbegriff des Patentanspruches 1.

Es ist bekannt, in Niederspannungsnetzen zum Schutz vor Überspannungen zwischen den N-L-Leitern Überspannungsableiter auf der Basis von selbstlöschenden Funkenstrecken einzusetzen.

Diese Funkenstrecken müssen insbesondere zum Schutz bei direktem Blitzeinschlag über ein hohes Stoßstromableitvermögen bis ca. 25 kA 10/350 µs verfügen und sollen auch die auftretenden Netzfolgeströme im Bereich bis zu 25 kA selbsttätig unterbrechen. Weiterhin sollen derartige Funkenstrecken während der Lichtbogenphase den Netzfolgestrom so stark begrenzen, dass durch vorgeordnete Überstromschutzgeräte keine Abschaltung der Stromversorgung des Endabnehmers mit allen dann anstehenden nachteiligen Folgen eintritt.

Aufgrund der Entwicklungen in den letzten Jahren besteht die Tendenz, die Funkenstrecken bei geringen Abmessungen gekapselt auszuführen, so dass keine heißen, elektrisch leitfähigen Gase oder auch Abbrandpartikel in die angrenzende Umgebung der Ableiter ausgeblasen werden.

Eine gekapselte Funkenstrecke mit einem optimierten Netzfolgestrom-Löschvermögen ist beispielsweise aus der DE 196 04 947 C1 bekannt. Dort ist eine Funkenstreckenanordnung beschrieben, die zwei Elektroden umfasst, welche innerhalb eines Gehäuses angeordnet sind und wobei ergänzend die Möglichkeit besteht ein Löschgas vorzusehen. Um eine Steigerung des Folgestromlöschvermögens bei keiner, zumindest aber nur bei einer geringen Volumenerhöhung der Gesamtanordnung zu erreichen, wird eine Abstimmung der Größe des zu löschenden Folgestromes auf das Volumen des Innenraumes des Gehäuses vorgeschlagen, wobei es darum geht, eine kurzzeitige Erhöhung des Innendruckes des Gehäuses auf ein Vielfaches des atmosphärischen Druckes zu bewirken. Die Druckerhöhung, in dem die Elektroden aufweisenden Innenraum, wird dabei durch den Lichtbogen des Folgestromes selbst produziert.

In der DE 198 17 063 A1 wird ein Überspannungsschutzelement mit Lichtbogenwanderung offenbart, gemäß Oberbegriff des Anspruchs 1, bei dem eine innere Elektrode in einer äußeren Elektrode angeordnet ist. Die innere Elektrode ragt mit einem Ende frei in die äußere Elektrode hinein, wobei der Querschnitt der inneren Elektrode zum freien Ende hin abnimmt und ein Lichtbogenabstand zwischen der inneren Elektrode und der äußeren Elektrode zu dem freien Ende hin zunimmt. Konkret wird weiterhin gelehrt, dass es erwünscht ist, wenn derjenige Flächenbereich der inneren Elektrode, über den hin verteilt Lichtbögen entstehen, bei kompakten Bauvolumen vergrößert ist und ein schnelleres Wegwandern der entstandenen Lichtbögen veranlasst. Auch ist im dortigen, eine der Elektroden bildenden Teil des Gehäuses, eine Öffnung zum Druckausgleich vorgesehen. Die Anordnung selbst ist rotationssymmetrisch und weist eine Zylinderform auf.

In der EP 0 860 918 B1 wird ein Ableiter auf Funkenstreckenbasis vorgestellt, bei der der eigentlichen Funkenstrecke ein zweiter Raum nachgeordnet ist, der vom Raum der Funkenstrecke durch eine Platte mit Öffnungen getrennt wird und bei welchem Prall- und Kühlflächen vorhanden sind, sowie eine Ausblasöffnung vorgesehen ist. Mit der Ausgestaltung des zweiten Raumes soll eine Umlenkung und Kühlung der heißen Gase erfolgen, so dass diese ohne Gefährdung der Umgebung austreten können.

Die Ausblas-Röhrenfunkenstrecke nach DE-PS 897.444 arbeitet nach dem sogenannten Löschrohrprinzip, wo zur Verringerung der Gefährdung durch das Ausblasen eine in Reihe geschaltete Blaskammer angeordnet ist, in welcher die erhitzten Gase eine Umlenkung und eine Kühlung erfahren, bevor sie die entsprechende Kammer verlassen.

Die Überspannungsschutzeinrichtung mit verbesserten Netzfolgestrom-Löschvermögen nach DE 100 08 764 A1 geht von einer konzentrischen Anordnung von einem ersten Funkenhorn und einem zweiten Funkenhorn aufweisenden ersten und zweiten Elektrode aus, wobei zwischen den Funkenhörnern Luft-Durchschlag-Funkenstrecken gebildet werden. Bei der dortigen Konstruktion soll eine möglichst geringe Bauhöhe erreicht werden und zwar dadurch, dass das erste Funkenhorn kegelstumpfförmig ausgebildet und das zweite Funkenhorn konzentrisch um das erste Funkenhorn herum angeordnet ist.

In der WO-00/21170 A1 wird ein Überspannungsleiter auf Funkenstreckenbasis beschrieben, der vollständig gekapselt aufgebaut werden kann und dessen Funktion auf dem Prinzip der Hartgaserzeugung beruht. Der dortige Ableiter weist einen im Verhältnis zum Brennraum großen Abkühlraum auf, in welchem die erzeugten und erhitzten Gase durch eine Düse zur Steuerung des Massendurchsatzes gelangen. Der große Abkühlraum soll hierbei die erzeugte Gasmenge aufnehmen und möglichst rasch abkühlen. Die Nachteile einer derartigen Anordnung bestehen darin, dass die aufgenommene Energie des Gases, welches in den Abkühlraum gelangt, nicht weiter zur Beeinflussung des Lichtbogenverhaltens genutzt wird, so dass der Lichtbogen bis in den Abkühlraum vordringen kann und das bei Überforderung des Kühlvermögens der Abkühlkammer keine Druckdifferenz zwischen Kühlraum und Trennraum verbleibt, wodurch die notwendige Beströmung des Lichtbogens, insbesondere bei vollständiger Kapselung zum Erliegen kommt. Die Folge ist, dass die Lichtbogenspannung schlagartig sinkt und somit die Begrenzung des Folgestromes unerwünscht reduziert wird. Zudem müssen zur Erzeugung einer hohen Bogenbrennspannung vergleichsweise große Mengen an Hartgas freigesetzt werden.

Im Gegensatz zu den bekannten Ausblasräumen offenbart die DE 195 06 057 A1 eine Löschfunkenstrecken-Anordnung in gekapselter Form, bei der durch Druckdifferenzen der einzelnen Räume eine Beströmung des Lichtbogens erreicht wird und somit die Ausblasräume direkt auf den Lichtbogenbrennraum Einfluss nehmen. Dies wird allerdings nur dann erreicht, wenn der Druck im Brennraum vergleichsweise gering ist und außerdem recht große Volumina der Abkühlräume zur Verfügung stehen.

Ganz allgemein hat sich zur Steigerung des Löschvermögens bzw. auch zur Folgestrombegrenzung bei Überspannungsableitern die Beströmung des Lichtbogens mit Hartgas bewährt.
Um den Beblasungseffekt möglichst optimal zur Folgestromlöschung umsetzen zu können, wurden Ableiter mit diesen Funkenstrecken regelmäßig ausblasend ausgeführt.

Aufgrund der Tatsache, dass es notwendig ist, benachbarte Anlagenteile vor dem heißen und elektrisch leitenden Gasstrahl der Ableiter zu schützen, werden dem aktiven Bereich der Funkenstrecken Kammern zur Umlenkung und Abkühlung der Gase wie es der Stand der Technik zeigt, nachgeschaltet, wobei diese Kammern die Temperatur der ausgeblasenen Gase unter einen kritischen Bereich senken. In dem Fall, wenn die Abkühlkammern vollständig geschlossen sein sollen, sind beachtliche Volumina notwendig, die über das eigentliche Volumen des aktiven Teiles des Ableiters deutlich hinausgehen, was der Eingangs erwähnten generellen Zielstellung zuwiderläuft.

Der große Druckunterschied im Hoch- und Niederdruckteil der Funkenstrecke ist systembedingt erforderlich, da zur exakten Funktionsweise der Ableiter bei Folgestrom ein Druckgefälle zwischen dem aktiven Bereich und dem Ausblasbereich notwendig ist. Bei Wegfall des Druckgefälles und damit auch der Strömung wird die Effizienz der Lichtbogenkühlung deutlich reduziert. Dies führt unerwünscht zur Einschränkung der Leistungsfähigkeit des Ableiters.

Das Druckgefälle zwischen aktivem Bereich und Kühlkammern kann bei den Ableitern nach dem Stand der Technik jedoch nur durch einen vergleichsweise großen und aufwendig gekühlten Ausblasraum und gegebenenfalls durch Düsen, welche zur raschen Entspannung der Gase Verwendung finden, zwischen aktivem Bereich und Kühlkammer, aufrechterhalten werden. Ziel der Kühlkammern ist demnach nur, zu erreichen, dass die dem Gas zugeführte Energie möglichst schnell abgebaut wird, um so das notwendige Druckgefälle zwischen der Lichtbogenkammer und dem Ausblasraum während der gesamten Folgestromlöschung zu gewährleisten.

Bei dem vorgenannten Lösungsansatz zum Erreichen der gewünschten Strombegrenzung ist eine beachtliche Gaserzeugung erforderlich, wodurch entsprechend große Ausblasvolumen bzw. Kühlkammern notwendig werden. Die Umsetzung der bisherigen Lösungsansätze wird bei geringen Abmessungen aber vergleichbaren Leistungsvermögen u.a. dadurch erschwert, das keine ausreichende Volumen für Ausblasräume bzw. Umlenk- und Abkühlräume zur Verfügung stehen. Des weiteren reduziert sich auch das Volumen zur Bereitstellung von Hartgas, welches zur Beströmung des Lichtbogens notwendig ist. Es stehen bei geringeren Volumen daher weniger Hartgasreserven zur Verfügung und das Abkühlvolumen der Ausblasräume ist begrenzt.
Bei einem hohen Hartgasverbrauch reduziert sich daher nicht nur die Lebensdauer des Ableiters, sondern es droht auch dessen Versagen bei einer Überlastung des Abkühlvermögens.
Aus dem Vorgenannten ist es daher Aufgabe der Erfindung einen weiterentwickelten gekapselten, Netzfolgestrom begrenzenden Überspannungsableiter auf Funkenstreckenbasis für Niederspannungsanwendungen anzugeben, welcher über eine effektive Folgestrombegrenzung verfügt, der prinzipiell auch getriggert ausgeführt werden kann und der über ein geringes Gesamtvolumen sowie eine hohe Zuverlässigkeit verfügt.

Die Lösung der Aufgabe der Erfindung erfolgt durch einen Überspannungsableiter mit den Merkmalen nach Patentanspruch 1, wobei die Unteransprüche mindestens zweckmäßige Ausgestaltungen und Weiterbildungen umfassen.

Erfindungsgemäß wird zur Folgestrombegrenzung der Druckaufbau durch den Lichtbogen selbst sowie durch das Hartgas in dem druckfesten Gehäuse des Ableiters und zusätzlich die radiale Beströmung des Lichtbogens in diesem Bereich genutzt. Die Aufrechterhaltung der für die Beströmung und die Verlängerung des Lichtbogens bei Folgestrom notwendigen Druckdifferenz trotz geringer Abmessungen und eines geringen Druckabbaus innerhalb des gesamten Ableiters erfolgt dadurch, dass mindestens eine der beiden Elektroden zwei unabhängige Expansionsräume einschließt, in denen abwechselnd unterschiedliche Drücke herrschen, welche durch die Funkenstrecke und insbesondere den Lichtbogen selbst erzeugt und gesteuert werden und deren Druckdifferenz zur Unterstützung der gewünschten Rotationsbewegung und -beblasung mindestens eines Lichtbogenansatzes genutzt wird.

Die Folgestrombegrenzung ist so gestaltet, dass bei den maximal durch die Funkenstrecke beherrschbaren prospektiven Kurzschlussstrom eine Reduzierung seines Scheitelwertes auf ein Zwanzigstel oder weniger erfolgt.

Demnach besitzt die Kapselung oder das Funkenstreckengehäuse entgegen dem bisher bekannten Stand der Technik eine im Wesentlichen langgestreckte Quaderform, wobei im Quader eine Lichtbogenbrennkammer und mindestens zwei separate Expansionsräume, jeweils im Wesentlichen sich über die gesamte Quaderhöhe erstreckend, gebildet sind.
Die Expansionsräume sind mit der Lichtbogenbrennkammer über Kanäle verbunden und es verlaufen die Kammern sowie die Expansionsräume im Wesentlichen parallel zueinander.

Die Lichtbogenbrennkammer ist im Kopfbereich von einer der Hauptelektroden und von einem Isolierteil begrenzt und im gegenüberliegenden Fußbereich von einem Lichtbogenansatzteil, welches mit der weiteren Hauptelektrode in Verbindung steht, gebildet. Die Kanäle erstrecken sich seitlich vom Lichtbogenansatzteil hin zu den vorerwähnten Expansionsräumen.

Im mindestens einem Kanal und/oder einem Expansionsraum können weitere, bei Lichtbogenzündung und Temperaturanstieg Gas abgebende, einen Gegendruck aufbauende Isolierteile oder Isolierabschnitte vorgesehen.
Die Lichtbogensäule, welche sich zwischen dem Kopf- und Fußbereich, d.h. zwischen den Hauptelektroden und dem vorgesehenen Lichtbogenansatzteil bildet, führt eine Fußpunktbewegung im Bereich des Lichtbogenansatzteiles aus. Diese Fußpunktbewegung verschließt abwechselnd einen der Verbindungskanäle zu den Expansionsräumen, so dass sich unterschiedliche Druck- und Strömungsverhältnisse jeweils aufbauen.

Durch das Isolierteil im Kopfbereich der Lichtbogenbrennkammer kann in leichter Weise eine Triggerelektrode geführt werden, so dass auch unter diesem Aspekt die Aufgabenstellung erfüllt ist.

Die Expansionsräume und die Lichtbogenbrennkammer erstrecken sich im Wesentlichen über die gesamte Höhe des quaderförmigen Körpers.

Die Kanäle verlaufen im Wesentlichen rechtwinklig zur Längsachse der Brennkammer bzw. den Expansionsräumen. Weiterhin können die Verbindungskanäle aus einem gasabgebenden Isolierstoff bestehen.

Der Quader oder Quaderkörper weist Hohlräume auf, die die Lichtbogenbrennkammer und die Expansionsräume sowie die Kanäle erfindungsgemäß bilden.

Es kann aber auch eine der Hauptelektroden Hohlräume aufweisen, welche mindestens die Expansionsräume umfassen, wobei die Expansionsräume jeweils nahezu das gleiche Volumen wie die Lichtbogenbrennkammer besitzen.
Der Querschnitt der Expansionsräume ist im Wesentlichen gleich demjenigen der Kanäle und der Lichtbogenbrennkammer. Die Expansionsräume sind im Wesentlichen entgegengesetzt der Strömungsrichtung innerhalb der Lichtbogenbrennkammer orientiert.

Ausgestaltend kann der Übergangsbereich zwischen Lichtbogenbrennkammer und dem jeweiligen Kanal eine Aufweitung besitzen, um auch bei vollständiger Ausfüllung des Brennraumes durch den Lichtbogen bzw. Lichtbogensäule ein Abströmen der Gase hinein in einen oder beide der Expansionsräume zu gewährleisten.

Bevorzugt besitzen die Innenseiten der Expansionsräume Mittel zur effektiven Gaskühlung. Diese Mittel können Kühlplatten, Kühlbleche oder aber auch Oberflächenstrukturen, z.B. nach Art von Noppen umfassen. Auch ist es von Vorteil, wenn die Expansionsräume aus Kupfer- oder Kupferlegierungsmaterial bestehen.

Weiterhin verfügen die Expansionsräume über Entlüftungsöffnungen mit einem kleinen Durchmesser oder Querschnitt zum allmählichen Druckausgleich zur Umgebung hin.

Es besteht bei einer weiteren Ausführungsform der Erfindung die Möglichkeit in der Kapselung mehrere, elektrisch verschaltbare Lichtbogenbrennkammern mit jeweils zugeordneten Kanälen und Expansionsräumen auszubilden.

Ebenso kann eine Lichtbogenbrennkammer als separates Bauteil gefertigt in eine Kapselung eingebracht werden, welche die Kanäle sowie die Expansionsräume enthält und die Gegenelektrode sowie das Lichtbogenansatzteil bildet.

Bei einer Ausführungsform der Erfindung ist zwischen der weiteren Hauptelektrode oder dem Lichtbogenansatzteil und der Triggerelektrode bzw. einer hierzu äquivalenten Elektrode ein Halbleiterwiderstand mit positiven Temperaturkoeffizienten, d.h. ein PTC-Element geschalten. Ein PTC-Element oder Kaltleiter besitzt bei niedrigen Temperaturen einen geringen Widerstand. Der elektrische Widerstand des Kaltleiters steigt bei der Curie-Temperatur des Ferroelektrikums abrupt an. Unterhalb der Curie-Temperatur herrscht zwischen den einzelnen Körnern des Kaltleitermaterials spontane Polarisation vor. Die negative Korngrenzenladung wird hierdurch abgeschirmt. Damit verringern sich bei tiefen Temperaturen unterhalb der Curie-Temperatur die Potentialbarierren zwischen den Körnern. Oberhalb der Curie-Temperaturen ist die Dielektrizitätszahl wesentlich geringer als unterhalb. Oberhalb existiert keine ferroelektrische Ordnung und keine spontane Polarisation. Die Abschirmung der Raumladungszonen wird wesentlich ineffektiver und die Potentialbarierren steigen. In Folge dessen erhöht sich auch der Widerstand beim Übergang von tiefen zu hohen Temperaturen um drei bis sechs Größenordnungen.

Durch den zwischen Hilfselektrode oder Triggerelektrode und der weiteren Hauptelektrode angeschlossenen Kaltleiter findet eine Entlastung der Funkenstrecke statt. Der Kaltleiter übernimmt bei zunehmender Belastung der Funkenstrecke einen größeren Teil des Stromes, wodurch wie vorerwähnt die Belastung innerhalb der Funkenstrecke selbst reduziert wird und auch die Verlängerung des Lichtbogens durch Reduzierung des Druckes und der Stromkräfte begrenzbar ist. Bei landandauernden Entladungen, z.B. auch bei Netzfolgeströmen ergibt sich ein weiterer Vorteil. Nachdem ein Großteil des Lichtbogenstromes durch den Kaltleiter übernommen wurde, erwärmt sich dieser und es steigt sein Widerstand. Hierdurch wird der Folgestrom reduziert und der Leistungsumsatz und damit der Verschleiß innerhalb der Funkenstrecke gesenkt. Es kann also auf diesem Wege der Kaltleiter bzw. das PTC-Element einen wesentlichen Beitrag zur Reduzierung und Löschung von Folgeströmen leisten. Auch wirkt sich die vorgeschlagene Maßnahme sehr positiv auf die Wiederverfestigung der Isolationsstrecke nach dem Belastungsfall aus. Durch die vorgeschlagene partielle Parallelschaltung von Funkenstrecke und Kaltleiter ist die Gefahr der Überlastung des Kaltleiters, insbesondere durch hohe Stoßströme vernachlässigbar.

In einer Alternative ist das Lichtbogenansatzteil gegenüber der umgebenden weiteren Hauptelektrode isoliert und zwischen Lichtbogenansatzteil und Hauptelektrode befindet sich ein Halbleiterwiderstand mit positivem Temperaturkoeffizienten, d.h. ein PTC-Element.

Ein weiteres Ausführungsbeispiel geht ebenso von einer isolierten Anordnung des Lichtbogenansatzteiles aus, wobei hier der Kaltleiter bzw. das PTC-Element gegen Masse geschalten ist und die weitere Hauptelektrode ebenfalls Massepotential führt. Auch bei diesen Ausführungsformen treten die oben genannten Vorteile im Sinne einer Belastung der Funkenstrecke und einer Reduktion des Funkenstreckenverschleißes ein.

Es liegt im Sinne der Erfindung, dass anstelle eines Kaltleiters auch andere nichtlineare Impedanzen verwendet werden können. Denkbar sind hier Induktivitäten, Varistoren oder aber auch Reihenschaltungen aus Gasableitern und Varistoren. Allerdings kann bei einem Kaltleiter die Übernahme eines beachtlichen Teilstromes wesentlich einfacher und bei vergleichsweise geringeren Lichtbogenimpedanzen erfolgen. Zum anderen ist die Gefahr der Überlastung des Kaltleiters aufgrund der Selbstschutzfunktion dieses Elementes äußerst gering.

Die Erfindung soll nachstehend anhand eines Ausführungsbeispieles sowie unter Zuhilfenahme von Figuren näher erläutert werden.

Hierbei zeigen:
- Figur 1 -: eine Schnittdarstellung und eine Schnittdraufsicht einer ersten Ausführungsform des Überspannungsableiters in quaderförmiger Gestalt;
- Figur 2 -: eine Anordnung ähnlich derjenigen nach Figur 1 jedoch mit zusätzlichen Kühlplatten oder -stegen innerhalb der Expansionsräume;
- Figur 2a - 2c: eine Ausführungsform mit partieller Parallelschaltung von Funkenstrecke und einem Kaltleiter;
- Figur 3 -: eine Ausführungsform mit verschiedenen Anordnungen von Brennkammern und Expansionsräumen, die auch teilweise miteinander bzw. untereinander verbunden sind;
- Figur 4 -: eine Ausführungsform des Überspannungsableiters mit Expansionsräumen, die sich ausgehend vom Lichtbogenansatzteil sowohl nach oben als auch nach unten, in den Kopf- und Fußbereich erstrecken;
- Figur 5 -: einen Überspannungsableiter mit zwei Lichtbogenbrennräumen, denen jeweils zwei Expansionsräume zugeordnet sind, wobei die Möglichkeit der Verschaltung der Lichtbogenbrennräume besteht und
- Figur 6 -: eine Schnittdarstellung durch einen Ableiter, bei dem eine vorgefertigte Funkenstrecke nach dem Hartgasprinzip in eine Kapselung einschraubbar ist, welche mindestens Expansionsräume umfasst.

Bei der Funkenstrecke nach den Figuren, insbesondere Figur 1 wird von einer Quaderform ausgegangen, die an die üblichen Abmessungen von sogenannten Reihengehäusen angepasst ist, wobei die Breite und die Höhe deutlich größer als die Tiefe gewählt wird.

Die Funkenstrecke besteht in ihrer einfachsten Ausführungsform, d.h. ungetriggert aus der ersten Hauptelektrode 1, einem ersten Isolierteil 2 und der zweiten Hauptelektrode 3.

Die Hauptelektrode 3 nimmt im Inneren die Lichtbogenbrennkammer 5 auf und es erstrecken sich zwei Expansionsräume 6 ausgehend von einem bei Folgestrombelastung bevorzugten Lichtbogenansatzteil 4.

Bei einer triggerfähigen Ausführungsform ist eine Trigger- oder Hilfselektrode 7 in das erste Isolierteil 2 integriert. Das Isolierteil 2 gibt bei Temperaturbelastung durch den Lichtbogen Löschgas ab.

Nach Überschlag der Isolationsstrecke am Isolierteil 2 zündet der Lichtbogen entlang der kürzesten Trennstrecke 8 zwischen den Hauptelektroden 1 und 3.

Danach bewegt sich der Lichtbogenfußpunkt auf der Innenseite der Lichtbogenkammer 5 durch die in Folge der Lichtbogenzündung und der zusätzlichen Gasabgabe durch das Isolierteil 2 entstehenden Druckdifferenz und der damit einsetzenden Strömung zwischen der Brennkammer 5 und den Expansionsräumen 6 entlang des Teiles 3 innerhalb der Brennkammer 5 zum bevorzugten Lichtbogenansatzbereich, d.h. zum Lichtbogenansatzteil 4 hin.

Die mit dem Bezugszeichen 9 erreichte Länge, die dem Abstand der Hauptelektrode 1 zum Teil 4 entspricht, ist gleich einer Lichtbogenlänge, die über die nahezu gesamte Lichtbogendauer beibehalten wird.

Das Vermögen der Funkenstrecke zur Begrenzung, Löschung oder sogar zur Vermeidung von Netzfolgeströmen steigt mit der Länge des Lichtbogens, die mit der Modifikation der Länge der Lichtbogenbrennkammer erreicht werden kann sowie mit Zeitdauer aber auch der Menge der Gasabgabe und der Gasart, bevorzugt Wasserstoff, d.h. den Eigenschaften des ersten Isolierteiles 2. Eine weitere Varianz ist die Möglichkeit der Reduzierung des Querschnittes der Lichtbogenbrennkammer 5, die u.a. eine Erhöhung der Intensität der Gasströmung der Lichtbogenkühlung und eine Druckerhöhung in der Brennkammer nach sich zieht, wodurch eine Erhöhung der Lichtbogenspannung und somit auch der Folgestrombegrenzung erreicht werden kann.

Bei der Ausführungsform nach Figur 2a wird eine Entlastung der Funkenstrecke über den Einsatz eines Kaltleiters 17 realisiert.

Der Kaltleiter 17 ist zwischen Triggerelektrode 7 bzw. einer äquivalenten Elektrode und dem Lichtbogenansatzteil 4 geschalten. Die Entlastung der Funkenstrecke wird hierbei folgendermaßen erreicht. Der Lichtbogen wird zwischen den Hauptelektroden 1 und 3 gezündet. Zu diesem Zeitpunkt ist die Lichtbogenspannung, die Lichtbogenlänge, der Druck und die Temperatur innerhalb der Funkenstrecke noch gering. Hieraus ergibt sich eine vergleichsweise niedrige Lichtbogenimpedanz. Demgegenüber ist der Kaltwiderstand des Kaltleiters vergleichsweise hoch und der Strom durch den Kaltleiter 17 vernachlässigbar. Durch den Druckaufbau und die Verlängerung des Lichtbogens steigt die Lichtbogenimpedanz. Der Kaltleiter 17 übernimmt somit bei zunehmender Belastung der Funkenstrecke einen größeren Teil des Stromes, wodurch die Belastung innerhalb der Funkenstrecke selbst reduziert wird und auch die Verlängerung des Lichtbogens durch Reduzierung des Druckes und der Stromkräfte begrenzt werden kann.
Bei langandauernden Entladungen, z.B. auch mit Folgeströmen kommt es zu einer Übernahme eines Großteiles des Lichtbogenstromes durch den Kaltleiter, wodurch sich dieser erwärmt und selbsttätig seinen Widerstand erhöht. Hierdurch wird der Folgestrom reduziert und der Leistungsumsatz und somit der Verschleiß innerhalb der Funkenstrecke gesenkt. Es kann also der Kaltleiter 17 einen wesentlichen Beitrag zur Reduzierung und Löschung von Folgeströmen leisten. Darüber hinaus wirkt sich diese Ausführungsform auch sehr positiv auf die Wiederverfestigung der Isolationsstrecke nach Belastung aus.

Durch die partielle Parallelschaltung von Funkenstrecke und Kaltleiter 17 ist die Gefahr der Überlastung des Kaltleiters 17, insbesondere durch hohe Stoßströme vernachlässigbar.

Die Figuren 2b und 2c zeigen ähnliche Anordnungen mit einer vergleichbaren Funktionsweise. Hier ist jedoch zwischen der Elektrode 3 und dem Lichtbogenansatzteil 4 eine Isolation 16 ausgebildet. Gemäß Figur 2b ist der Kaltleiter 17 sowohl an der Hauptelektrode 3 als auch am isolierten Lichtbogenansatzteil 4 angeschlossen.

Bei der Ausführungsform nach Figur 2c ist das Lichtbogenansatzteil 4 ebenfalls über den Abschnitt 16 isoliert zur Hauptelektrode 3. Der Kaltleiter 17 ist einerseits am Lichtbogenansatzteil 4 angeschlossen und steht andererseits mit einem Masseanschluss in Verbindung. Ebenso führt die Hauptelektrode 3 auf Masse.

Aufgrund der hohen thermischen Belastungen und der hohen Drücke ist es zweckmäßig zum Schutz der Funkenstrecke und insbesondere der Expansionsräume 6 vor direkter und langandauernder Lichtbogeneinwirkung eine zusätzliche Reduzierung des Energieumsatzes innerhalb der Lichtbogenbrennkammer 5 anzustreben, was mit den Lösungsansätzen gemäß der Figuren 2a bis 2c in überraschend einfacher Weise gelingt.

Allerdings ist es nicht wünschenswert den Querschnitt der Lichtbogenbrennkammer 5 weiter zu reduzieren, da hiermit eine Verschlechterung der Stoßstromtragfähigkeit einhergeht.

Aufgrund der geringen Abmessungen der Lichtbogenkammer und der Expansionsräume, sowie der angestrebten hohen Lebensdauer ist es sinnvoll, die erzeugte Gasmenge bei der erfindungsgemäßen Funkenstrecke zu minimieren. Hierzu wird die Länge bzw. werden die Abmessungen des hartgasabgebenden Materials, vorzugsweise POM, auf ein Minimum begrenzt und zwar in einem Bereich von Durchmesser zu Länge kleiner 1:2.

Der innere Querschnitt des Isolierteiles 2 wird bevorzugt kreisförmig gestaltet und besitzt einen Radius von 1 bis 5 mm. Hierdurch wird sowohl die entstehende Gasmenge bei Folgestrom als auch bei Stoßströmen reduziert.

Um eine Verlängerung des Lichtbogens und damit einen hohen Leistungsumsatz bei Stoßströmen zu verhindern, ist es notwendig die Druckdifferenz und damit die Strömung zwischen der Lichtbogenbrennkammer 5 und den Expansionsräumen 6 zu reduzieren. Dies wird erfindungsgemäß dadurch gelöst, dass in die Expansionsräume 6 und/oder in die Verbindungskanäle 10 ebenfalls hartgasabgebendes Isoliermaterial 15 eingebracht werden kann.
Da die Höhe der Stoßströme durch die Funkenstrecke nicht reduziert werden kann, da es sich hier um einen eingeprägten Strom handelt, wird bei Stoßstrombelastung der gesamte Querschnitt des Brennkanals vom Lichtbogen ausgefüllt. Die Höhe des Stromes, des Druckes, des Leistungsumsatzes und die Temperatur des Plasmas betragen ein Vielfaches der Werte im Vergleich zum Folgestrom. Eine gegenüber der Folgestrombelastung deutlich größere und stärker erhitzte Gasmenge dringt somit direkt und schlagartig in die Expansionsräume ein. Als Folge hiervon wird zusätzlich Hartgas durch die Teile 15 außerhalb der Brennkammer produziert. Da das Volumen der Expansionsräume ohnehin erfindungsgemäß gering ist, wird innerhalb der kurzen Zeitdauer gegenüber der Brennkammer ein Gegendruck aufgebaut, wodurch eine lichtbogenverlängernde Strömung zum Erliegen kommt. Hierdurch kann der Energieumsatz bei Stoßströmen innerhalb des Ableiters begrenzt werden.

Durch geeignete Positionierung, die Vorgabe einer bestimmten Menge und die Art des gasabgebenden Materials innerhalb der Kanäle 10 bzw. der Expansionsräume 6 kann sehr gut gesteuert werden, bei welchen Belastungen und Temperaturen zusätzlich Gas abzugeben ist.
Je näher das Hartgas abgebende Material 15 der Lichtbogenbrennkammer 5 positioniert ist und je niedriger die Temperatur ist, bei welcher das Material zu Gasen beginnt, desto niedriger sind die Belastungen, bei denen zusätzliches Gas außerhalb des Brennraumes frei wird.

In dem Falle, wenn die Verbindungskanäle 10 auch aus Gas abgebenden Isolationsmaterial hergestellt sind, ergibt sich eine bessere Abtrennung des Brennraumes von den Expansionsräumen 6. Bei einer weiteren Ausführungsform können somit die Expansionsräume 6 und auch ein Teil des Ableitergehäuses gegenüber der Hauptelektrode 3 isoliert werden.

Bei Netzfolgeströmen ist der Leistungseintrag in das Gas und in die Expansionskammern deutlich geringer, so dass das Kühlvermögen der Expansionskammern 6 ausreicht, um eine Abgabe von Hartgas, wie sie bei Stoßströmen auftritt, innerhalb der Expansionsräume 6 bzw. der Verbindungskanäle 10 zu unterbinden.

Die bei Stoßströmen positiven Auswirkungen der Verkürzung bzw. Begrenzung der Lichtbogenlänge und damit des Energieumsatzes würden jedoch bei Folgestrom zu einem weniger stark beströmten und gekühlten Lichtbogen führen. Ein verschlechtertes Folgestromlöschvermögen wäre die unmittelbare Folge. Die Verlängerung des Lichtbogens zur Kompensation ist bei wünschenswert reduzierten Abmessungen ebenfalls nur begrenzt möglich. Um dennoch das angestrebte starke strombegrenzende Löschvermögen zu erreichen, muss die Lichtbogenbrennspannung durch einen stärkeren und rascheren Druckaufbau innerhalb der Brennkammer erhöht werden. Dies ist jedoch in einfacher Weise durch ein geringeres Volumen der Brennkammer und der Expansionsräume realisierbar.

Dies und das relativ geringe zur Verfügung stehende Volumen der Funkenstrecken insbesondere der Expansionsräume 6 sowie die Vermeidung der Abgabe von heißen ionisierten Gasen und damit einem Großteil an Energien durch die angestrebte Kapselung führen dazu, dass durch eine zu starke Druckangleichung zwischen Brennkammer und Expansionsraum und eventuell auch unterstützt durch Druckreflektion, die zur Kühlung und Verlängerung des Lichtbogens notwendige Gasströmung sehr stark unterbunden wird oder völlig zum Erliegen kommt. Dies führt dann durch mangelnde Kühlung, durch Reduzierung der Lichtbogenlänge oder durch Festbrennen des Lichtbogens zur Senkung der Bogenbrennspannung und damit zum möglichen Versagen der Funkenstrecke.

Um derartige Folgen zu vermeiden, ist es selbst bei extrem geringen Volumen und hohen Drücken innerhalb der Funkenstrecken notwendig, bei Folgestrom eine so hohe Druckdifferenz zwischen Brennraum und Expansionsraum zu gewährleisten, dass eine kontinuierliche Beströmung des Lichtbogens realisiert wird.

Zum o. g. Ziel werden erfindungsgemäß die erwähnten unabhängigen Expansionsräume 6, die z.B. innerhalb der Hauptelektrode 3 anordenbar sind, genutzt. Damit eine für die Verlängerung und Kühlung notwendige Gasströmung unter den vorgenannten Bedingungen aufrecht erhalten werden kann, werden die mindestens zwei, im Idealfall nahezu gleichgroßen Expansionsräume in eine Elektrode eingebettet, welche gleichzeitig wesentlicher Bestandteil des Gehäuses oder der Kapselung des Ableiters ist. Die Expansionsräume haben nahezu das gleiche Volumen wie der aktive Bereich des Ableiters, nämlich die Lichtbogenbrennkammer. Innerhalb der Expansionsräume erfolgt in der bevorzugten Ausführungsform nach Figur 1 keine nennenswerte Aufweitung oder Reduzierung des Querschnittes gegenüber den Kanälen 10 und hin zum Lichtbogenbrennraum bzw. der Brennkammer 5. Das heißt, auch der Querschnitt der Expansionsräume entspricht in etwa demjenigen der Lichtbogenbrennkammer 5.

Es sind hier allerdings auch Ausgestaltungsvarianten denkbar, bei denen eine ausschließliche Reduzierung des Querschnittes der Lichtbogenbrennkammer 5 zur drastischen Folgestrombegrenzung bzw. -vermeidung angestrebt wird oder auch bei einer höheren Anzahl von Expansionsräumen besteht die Möglichkeit das Verhältnis der Volumina und der Querschnitte der Lichtbogenbrennkammer 5 zu den Expansionsräumen 6 anders zu gestalten, z.B. höher als 2 jedoch kleiner als 20.

Wie in der Figur 1 erkennbar, sind die Expansionsräume 6 mit der Lichtbogenbrennkammer auf der Ebene des bevorzugten Lichtbogenfußpunktes, nämlich am Lichtbogenansatzteil mit jeweils einem Kanal 10 verbunden, dessen Querschnitt nur gering vom Querschnitt der Lichtbogenbrennkammer 5 abweicht, um eine ungewollte Druckreflektion und Düsenbildung oder aber auch eine Düsenverstopfung bei zu geringer Belastung zu vermeiden. Die Kanäle 10 bei zwei Expansionsräumen befinden sich in der gleichen Ebene und liegen einander gegenüber. Weiterhin sind die Expansionsräume so gestaltet, dass sie sich bevorzugt entgegengesetzt zur Strömungsrichtung innerhalb der Lichtbogenbrennkammer 5 erstrecken.

Nach der Zündung des Lichtbogens wird, wie dargestellt, durch den rasch entstehenden Überdruck der Lichtbogen entlang der Hauptelektrode 3 bis hin zum Lichtbogenansatzteil 4 verlängert. Das erhitzte Gas strömt in die Expansionsräume 6 und bewirkt im Gegensatz zu bekannten Lösungen sehr rasch auch einen beachtlichen Druckanstieg innerhalb dieser Teilräume, welcher nur noch minimal vom Druck innerhalb der Lichtbogenbrennkammer 5 abweicht. Dieser Druck wirkt nun wiederum auf das Abströmverhalten aus der Lichtbogenbrennkammer 5 zurück. Um einen vollständigen Druckausgleich, durch welchen wie oben gezeigt, die notwendige Gasströmung zum Erliegen kommt und wodurch die Funkenstrecke infolge der damit verbundenen drastischen Reduzierung der Bogenbrennspannung ihr Vermögen zur Strombegrenzung nahezu verlieren würde, zu vermeiden, wird die Spezifik der Fußpunktbewegung von Lichtbögen und weiterhin die Vorteile der unabhängigen Expansionskammern genutzt.

Der Lichtbogenfußpunkt und somit auch der Lichtbogen bewegt sich kontinuierlich im bevorzugten Bereich des Teiles 4. Hierdurch ergibt sich das prinzipielle Verhalten, dass bei den gewählten geringen Durchmessern der Kanäle 10 von wenigen Millimetern diese wechselseitig durch die Bogensäule bei Netzfolgeströmen vollständig bzw. teilweise verschlossen werden. Hierdurch wird die Gaszufuhr aus der Lichtbogenbrennkammer 5 in den jeweiligen Expansionsraum 6 wechselseitig unterbrochen bzw. unterschiedlich stark eingeschränkt. Dies führt nun dazu, dass sich der Druck durch die Abkühlung der Gase innerhalb des verschlossenen Expansionsraumes gegenüber der anderen Expansionskammer 6, in welcher weiterhin eine uneingeschränkte Gaszufuhr erfolgt und insbesondere gegenüber der Lichtbogenbrennkammer reduziert.

Zur Unterstützung des unterschiedlichen Einströmverhaltens der Kammern können die Einlassöffnungen der Kanäle 10 zwischen Lichtbogenbrennkammer 5 und den Expansionsräumen 6 so aufgeweitet oder ausgestaltet werden, dass ein Abströmen der Gase auch bei nahezu vollständiger Ausfüllung der Lichtbogenbrennkammer durch den Lichtbogen bei Folgestrombelastungen gewährleistet bleibt.

Die wechselnden Druckverhältnisse im Bereich des Teiles 4 bzw. die Spezifik der Lichtbogenfußpunktbewegung führen zur Freigabe des jeweiligen Abströmkanals 10 in den Raum mit reduzierten Druck. Hierdurch wird der weitere oder andere Expansionsraum entlastet bzw. verschlossen, wodurch sich nun in diesem der Druck reduzieren kann. Der unterschiedliche Druck zwischen den Expansionsräumen 6 kann bei einer kurzzeitigen Freigabe beider (Abström)Kanäle 10 auch zu einer Strömung zwischen den Expansionsräumen 6 selbst führen, wodurch die Fußpunktbewegung bzw. die Lichtbogenrotation im Bereich des Teiles 4 unterstützt ist.

Durch die wechselnden Druckverhältnisse in den Expansionsräumen kann sowohl die Strömung im Brennkanal als auch eine kontinuierliche Bogenbewegung trotz extrem hoher Drücke in der Brennkammer und den Expansionsräumen im Bereich von bis über 100 bar sichergestellt werden und somit bis zu größten Folgeströmen eine Verstopfung der Kanäle vermieden werden. Die Druckdifferenz zwischen Brennraum und den Expansionsräumen beträgt bei der Lösung nach Ausführungsbeispiel bevorzugt nur wenige Prozent bzw. bar. Der Druck in den Expansionsräumen entspricht jedoch mindestens 50 % des mittleren Druckes, welcher innerhalb, der Lichtbogenbrennkammer herrscht.
Damit wird gewährleistet, dass die unabhängigen Expansionsräume 6 über unterschiedliche Drücke verfügen und das deren Druck trotz ihrer geringen Größe stets unterhalb des Druckes innerhalb der Lichtbogenbrennkammer 5 liegt, wodurch sichergestellt ist, dass eine kontinuierliche Strömung und damit das Funktionsprinzip der Funkenstrecke für die Netzfolgestromunterbrechung aufrecht erhalten werden kann.

Da die Zeitdauer für die Abkühlung der Gase in den Expansionsräumen, d.h. die Verweilzeit nur wenige Mikrosekunden aufgrund der schnellen Fußpunktbewegung beträgt und die Druckdifferenz für mehrere Millisekunden bei Folgeströmen aufrechterhalten werden muss, ist es notwendig, die Gase innerhalb der Expansionsräume trotz des geringen Volumens effektiv zu kühlen. Als Material hierfür wird insbesondere Kupfer oder dessen Legierungen eingesetzt. Zusätzlich kann die Oberfläche der Expansionsräume durch Aufrauhung, Rillen, Erhebungen, Kühlplatten o.ä. vergrößert werden.

Der Einsatz derartiger Materialien mit geringerer Lichtbogenresistenz wird möglich, da der stromführende Teil des Lichtbogens sich nicht über den Bereich in der Nähe des Teiles 4 hinaus in die Expansionsräume der in diesem Fall zusammengesetzten Hauptelektrode 3 ausbreitet.

Die Expansionsräume 6 weisen zeichnerisch nicht dargestellte Druckausgleichsöffnungen kleinen Querschnittes auf, die für einen allmählichen Druckausgleich Sorge tragen, wodurch ein reproduzierbares Ansprechverhalten der Funkenstrecke nach deren Belastung gewährleistet ist.

Die Funkenstrecke gemäß Ausführungsbeispiel verfügt trotz ihres hohen Vermögens zur Folgestrombegrenzung und einer hohen Stoßstromtragfähigkeit über einen geringen Verschleiß. Es wird eine vergleichsweise geringe Menge an Hartgas zur Erzeugung eines hohen Brennraumdruckes und einer hohen Lichtbogenspannung benötigt, wodurch der Abbrand des gasabgebenden Isolierteiles 2 begrenzt bleibt.

Die verstärkte Beströmung und damit Bewegung des Lichtbogens aufgrund der Druckdifferenzen innerhalb aller Räume führt zu einem geringerem Abbrand in der Lichtbogenbrennkammer 5 (Hauptelektrode 1, 3; Isolierteil 2) aber auch im Bereich des Lichtbogenansatzteiles 4.

Gemäß Figur 1 wird die erste Hauptelektrode 1 in die zweite Hauptelektrode 3 isoliert eingebracht. Hierfür findet das Isolierteil 2 Verwendung. Das Isolierteil 2 besteht aus einem Material, welches unter Lichtbogeneinwirkung Hartgas abgibt. Zur Verkürzung des Überschlagsweges kann das Isolierteil 2 auch aus einer Schichtung von isolierenden Teilen und elektrisch halbleitenden bzw. leitenden Teilen bestehen.

Wie bereits erwähnt, kann innerhalb des Isolierteiles 2 zusätzlich, isoliert gegenüber den Hauptelektroden 1 und 3 eine weitere Hilfselektrode 7 eingebracht werden, welche zur gezielten externen Triggerung des Ableiters verwendet wird.

Gemäß Figur 1 beinhaltet die Hauptelektrode 3 die beiden Expansionsräume 6 und die Lichtbogenbrennkammer 5. Die Elektrode 3 kann dabei vollständig aus lichtbogenbeständigen Material, wie z.B. Wolfram/Kupfer-, Chrom/Stahl-Legierungen, Graphit oder Ähnlichem aufgebaut werden bzw. aus Kostengründen nur partiell im Brennraum 5 und im Bereich des Teiles 4 aus einem solchen Material bestehen. Der Bereich des Teiles 4 ist gegenüber den umgebenden Elektrodenbereich hin zum Kopf, d.h. zur gegenüberliegenden Hauptelektrode 1 erhaben ausgeführt.
Innerhalb der Expansionsräume 6 aber auch innerhalb der Kanäle 10 kann bei Bedarf zur Begrenzung des Energieumsatzes bei Stoßströmen hartgasabgebendes Material 15 angeordnet werden.

Bei der Figur 2 ist eine ähnliche Anordnung wie in Figur 1 gezeigt, wobei jedoch die Expansionsräume 6 mit einer Auswahl verschiedener Möglichkeiten zur Anbringung von Kühlplatten 11 oder -stegen 12 versehen sind. Ziel dieser Mittel ist es ein möglichst großes Verhältnis von Oberfläche zu Volumen des Kühlkörpers bei maximaler Volumenausnutzung zu schaffen.

In der Draufsicht verschiedener Anordnungen von Brennkammern 5 und Expansionsräumen 6 nach Figur 3 werden Gestaltungsmöglichkeiten offenbart, bei denen die Expansionsräume auch mindestens teilweise miteinander oder untereinander verbindbar sind.

Die Schnittdarstellung eines Überspannungsableiters gemäß einem weiteren Ausführungsbeispiel nach Figur 4 offenbart Expansionsräume, die sich bezogen auf das Lichtbogenansatzteil 4 in der Elektrode sowohl nach oben als auch nach unten, d.h. zum Kopf- und Fußbereich hin erstrecken.
Bei entsprechender Gestaltung sind auch Anordnungen denkbar, bei denen sich der Expansionsraum vorwiegend nur auf der Höhe des Lichtbogenfußpunktes um die Lichtbogenbrennkammer, z.B. in koaxialer Form oder in Segmenten erstreckt.

Figur 5 zeigt einen Ableiter, bei dem zwei Lichtbogenbrennräume mit je zwei Expansionsräumen korrespondieren. Die Lichtbogenbrennräume oder Lichtbogenbrennnkammern 5.1 und 5.2 können elektrisch verschalten werden. Je nach Verschaltung der Lichtbogenbrennkammern kann die Stoßstromtragfähigkeit (Parallelschaltung) oder die Fölgestrombegrenzung auch bei höheren Spannungen (Reihenschaltung) verbessert werden. Figur 5 stellt nur ein Beispiel einer höheren Anzahl von Brennräumen bzw. Lichtbogenbrennkammern dar, dass nicht den Erfindungsgedanken begrenzend zu interpretieren ist. In ähnlicher Weise sind auch Anordnungen für eine drehstromgerechte Verschaltung der einzelnen Ableiterpfade realisierbar.

Bei der Ausführungsform nach Figur 6 ist ein Ableiter gezeigt, bei dem eine vorgefertigte Funkenstrecke 13 nach dem Hartgasprinzip in ein ebenfalls vorgefertigtes oder vorfertigbares Gehäuse 14 eingeschraubt wird. Dieses Gehäuse 14 umfasst mindestens die beschriebenen Expansionsräume 6 und im gezeigten Beispiel auch das Lichtbogenansatzteil 4 für den Lichtbogenfußpunkt.

## Patentansprüche

1. Gekapselter, Netzfolgestrom begrenzender Überspannungsableiter auf Funkenstreckenbasis für Niederspannungsanwendungen mit zwei Hauptelektroden (1, 3) sowie mit bei Temperaturbelastung gasabgebenden Isolierteilen (2), wobei eine der Hauptelektroden mindestens Teil der Kapselung und/oder des Funkenstreckengehäuses ist,
**dadurch gekennzeichnet,dass**
die Kapselung oder das Funkenstreckengehäuse eine im Wesentliche langgestreckte Quaderform besitzt, wobei im Quader eine Lichtbogenbrennkammer (5) und mindestens zwei separate Expansionsräume (6), jeweils im Wesentlichen sich über die gesamte Quaderhöhe erstreckend gebildet sind, die Expansionsräume (6) mit der Lichtbogenbrennkammer (5) über Kanäle (10) verbunden sind und die Kammer (5) sowie die Expansionsräume (6) im Wesentlichen parallel zueinander verlaufen
die Lichtbogenbrennkammer (5) im Kopfbereich von einer der Hauptelektroden (1) und von einem Isolierteil (2) begrenzt und im gegenüberliegendem Fußbereich von einem Lichtbogenansatzteil (4), welches mit der weiteren Hauptelektrode (3) in Verbindung steht, gebildet wird,
- sich die Kanäle (10) seitlich vom Lichtbogenansatzteil (4) hin zu den Expansionsräumen (6) erstrecken und
- sich die Lichtbofensäule (9) zwischen dem Kopf- und Fußbereich, d.h. zwischen der Hauptelektrode (1) und dem vorgesehenen Lichtbogenansatzteil (4) ausbildet, wobei durch die Fußpunktbewegung am Lichtbogenansatzteil (4) abwechselnd einer oder zeitweise beide Verbindungskanäle (10) zu den Expansionsräumen (6) von der Lichtbogensäule mindestens teilweise verschlossen wird/werden, so dass sich unterschiedliche Druck- und Strömungsverhältnisse aufbauen.

2. Gekapselter Überspannungsableiter nach Anspruch 1,
**dadurch gekennzeichnet, dass**
durch das Isolierteil (2) im Kopfbereich der Lichtbogenbrennkammer eine Triggerelektrode (7) geführt ist.

3. Gekapselter Überspannungsableiter nach Anspruch 1 oder 2,
**dadurch gekennzeichnet, dass**
sich die Expansionsräume (6) und die Lichtbogenbrennkammern (5) im Wesentlichen über die gesamte Höhe des Quaders erstrecken und die Expansionsräume sich bevorzugt in den Endbereichen der Längs-Schmalseiten des Quaders befinden.

4. Gekapselter Überspannungsableiter nach einem der vorangegangenen Ansprüche,
**dadurch gekennzeichnet, dass**
die Kanäle (10) im Wesentlichen rechtwinklig zur Längsachse der Brennkammer (5) oder den Expansionsräumen (6) verlaufen.

5. Gekapselter Überspannungsableiter nach Anspruch 4,
**dadurch gekennzeichnet, dass**
die Verbindungskanäle (10) aus einem gasabgebenden Isolierstoff bestehen.

6. Gekapselter Überspannungsableiter nach einem der vorangegangenen Ansprüche,
**dadurch gekennzeichnet,dass**
der Quader Hohlräume aufweist, die die Lichtbogenkammern (5) und die Expansionsräume (6) sowie die Kanäle bilden.

7. Gekapselter Überspannungsableiter nach einem der vorangegangenen Ansprüche,
**dadurch gekennzeichnet, dass**
eine der Hauptelektroden (3) Hohlräume aufweist, welche mindestens die Expansionsräume (6) umfassen, wobei die Expansionsräume (6) jeweils nahezu das gleiche Volumen wie die Lichtbogenbrennkammer (5) besitzen.

8. Gekapselter Überspannungsableiter nach Anspruch 7,
**dadurch gekennzeichnet, dass**
der Querschnitt der Expansionsräume (6) im Wesentlichen demjenigen der Kanäle und Lichtbogenbrennkammer (5) entspricht.

9. Gekapselter Überspannungsableiter nach einem der vorangegangenen Ansprüche,
**dadurch gekennzeichnet, dass**
die Expansionsräume (6) sich im Wesentlichen entgegengesetzt zur Strömungsrichtung innerhalb der Lichtbogenbrennkammer (5) erstrecken.

10. Gekapselter Überspannungsableiter nach einem der vorangegangenen Ansprüche,
**dadurch gekennzeichnet,dass**
der Übergangsbereich zwischen der Lichtbogenbrennkammer und dem jeweiligen Kanal eine Aufweitung besitzt, um auch bei vollständiger Ausfüllung des Brennraumes durch den Lichtbogen ein Abströmen der Gase zu gewährleisten.

11. Gekapselter Überspannungsableiter nach einem der vorangegangenen Ansprüche,
**dadurch gekennzeichnet, dass**
die Innenseiten der Expansionsräume (6) Mittel (11, 12) zur Gaskühlung umfassen.

12. Gekapselter Überspannungsableiter nach Anspruch 11,
**dadurch gekennzeichnet, dass**
die Oberfläche der Expansionsräume (6) strukturiert ist und/oder Kühlplatten oder - flächen vorgesehen sind.

13. Gekapselter Überspannungsableiter nach Anspruch 11 oder 12,
**dadurch gekennzeichnet, dass**
die Expansionsräume (6) aus Kupfer- oder Kupferlegierungs-Material bestehen.

14. Gekapselter Überspannungsableiter nach einem der vorangegangenen Ansprüche,
**dadurch gekennzeichnet, dass**
die Expansionsräume (6) Entlüftungsöffnungen kleinen Querschnitts zum allmählichen Druckausgleich zur Umgebung hin aufweisen.

15. Gekapselter Überspannungsableiter nach einem der vorangegangenen Ansprüche,
**dadurch gekennzeichnet,dass**
in einer Kapselung mehrere elektrisch verschaltbare Lichtbogenbrennkammer (5.1, 5.2) mit jeweils zugeordneten Kanälen und Expansionsräumen (6) vorhanden sind.

16. Gekapselter Überspannungsableiter nach einem der vorangegangenen Ansprüche,
**dadurch gekennzeichnet, dass**
eine Lichtbogenbrennkammer (5) als separates Bauteil gefertigt in eine Kapselung einbringbar ist, welche die Kanäle (10) sowie die Expansionsräume (6) enthält und die die Gegenelektrode (3) sowie das Lichtbogenansatzteil (4) bildet.

17. Gekapselter Überspannungsableiter nach einem der vorangegangenen Ansprüche,
**dadurch gekennzeichnet, dass**
in mindestens einem Kanal (10) und/oder einem Expansionsraum (6) weitere, bei Temperaturanstieg gasabgebende, einen Gegendruck aufbauende Isolationsteile oder Isolationsabschnitte (15) vorgesehen sind.

18. Gekapselter Überspannungsableiter nach einem der Ansprüche 2 bis 17,
**dadurch gekennzeichnet, dass**
an der weiteren Hauptelektrode (3) oder dem Lichtbogenansatzteil (4) und der Triggerelektrode (7) oder einer äquivalenten Elektrode hierzu ein Halbleiterwiderstand mit positivem Temperaturkoeffizienten (17) angeschlossen ist.

19. Gekapselter Überspannungsableiter nach einem der Ansprüche 1 bis 17,
**dadurch gekennzeichnet,dass**
das Lichtbogenansatzteil (4) gegenüber der umgebenden weiteren Hauptelektrode (3) über ein Teil (16) isoliert und zwischen Hauptelektrode (3) und dem Lichtbogenansatzteil (4) ein Halbleiterwiderstand mit positivem Temperaturkoeffizienten (17) geschalten ist.

20. Gekapselter Überspannungsableiter nach einem der Ansprüche 1 bis 17,
**dadurch gekennzeichnet, dass**
das Lichtbogenansatzteil (4) gegenüber der umgebenden weiteren Hauptelektrode (3) über ein Teil (16) isoliert und am Lichtbogenansatzteil (4) ein Halbleiterwiderstand mit positivem Temperaturkoeffizienten (17) gegen Masse angeschlossen ist, wobei die weitere Hauptelektrode (3) ebenfalls auf Massepotential liegt.

## Claims

1. An encapsulated mains follow current limiting surge diverter on a spark gap basis for low-voltage applications, comprising two main electrodes (1, 3) and insulating parts (2) which release gas in case of thermal stress, wherein one of the main electrodes forms at least part of the encapsulation and/or the spark gap housing,
**characterized in that**
- the encapsulation or the spark gap housing has a substantially elongated cuboid shape, wherein an arc chamber (5) and at least two separate expansion chambers (6) are formed in the cuboid and extend substantially over the entire height of the cuboid, the expansion chambers (6) are connected to the arc chamber (5) by channels (10) and the chamber (5) as well as the expansion chambers (6) extend substantially parallel to each other,
- the arc chamber (5) is limited by one of the main electrodes (1) and by an insulating part (2) in the head portion and is formed by an arc attachment part (4) in the opposite foot portion, which is connected to the other main electrode (3),
- the channels (10) extend laterally of the arc attachment part (4) toward the expansion chambers (6), and
- the arc column (9) is formed between the head and the foot portion, i.e. between the main electrode (1) and the provided arc attachment part (4), wherein by the root movement at the arc attachment part (4) alternately one or temporarily both connecting channels (10) toward the expansion chambers (6) is/are at least partly closed by the arc column so that different pressure and flow ratios build up.

2. The encapsulated surge diverter according to claim 1,
**characterized in that**
a trigger electrode (7) is passed through the insulating part (2) in the head portion of the arc chamber.

3. The encapsulated surge diverter according to claim 1 or 2,
**characterized in that**
the expansion chambers (6) and the arc chambers (5) extend substantially over the entire height of the cuboid and the expansion chambers are preferably located in the end portions of the narrow side walls of the cuboid.

4. The encapsulated surge diverter according to one of the preceding claims,
**characterized in that**
the channels (10) extend substantially at right angles with respect to the longitudinal axis of the arc chamber (5) or the expansion chambers (6).

5. The encapsulated surge diverter according to claim 4,
**characterized in that**
the connecting channels (10) are made of a gas-releasing insulating material.

6. The encapsulated surge diverter according to one of the preceding claims,
**characterized in that**
the cuboid comprises cavities which form the arc chambers (5) and the expansion chambers (6) as well as the channels.

7. The encapsulated surge diverter according to one of the preceding claims,
**characterized in that**
one of the main electrodes (3) includes cavities which comprise at least the expansion chambers (6), wherein the expansion chambers (6) each have nearly the same volume as the arc chamber (5).

8. The encapsulated surge diverter according to claim 7,
**characterized in that**
the cross-section of the expansion chambers (6) corresponds substantially to that of the channels and the arc chamber (5).

9. The encapsulated surge diverter according to one of the preceding claims,
**characterized in that**
the expansion chambers (6) extend substantially opposite to the flow direction inside the arc chamber (5).

10. The encapsulated surge diverter according to one of the preceding claims,
**characterized in that**
the transition area between the arc chamber and the respective channel has an expanded portion so as to guarantee a discharge of the gases even if the arc chamber is completely filled out by the arc.

11. The encapsulated surge diverter according to one of the preceding claims,
**characterized in that**
the inner sides of the expansion chambers (6) comprise gas cooling means (11, 12).

12. The encapsulated surge diverter according to claim 11,
**characterized in that**
the surface of the expansion chambers (6) is structured and/or cooling plates or surfaces are provided.

13. The encapsulated surge diverter according to claim 11 or 12,
**characterized in that**
the expansion chambers (6) are made of copper or copper alloy material.

14. The encapsulated surge diverter according to one of the preceding claims,
**characterized in that**
the expansion chambers (6) are provided with small cross-section vent holes for a gradual pressure compensation with respect to the ambience.

15. The encapsulated surge diverter according to one of the preceding claims,
**characterized in that**
several electrically interconnectable arc chambers (5.1, 5.2) with respectively associated channels and expansion chambers (6) are provided in an encapsulation.

16. The encapsulated surge diverter according to one of the preceding claims,
**characterized in that**
an arc chamber (5) is fabricated and can be inserted into an encapsulation as a separate component, which contains the channels (10) and the expansion chambers (6) and which forms the counter-electrode (3) as well as the arc attachment part (4).

17. The encapsulated surge diverter according to one of the preceding claims,
**characterized in that**
other insulating parts or insulating sections (15) are provided in at least one channel (10) and/or one expansion chamber (6), which release gas when the temperature rises and which build up a counter-pressure.

18. The encapsulated surge diverter according to one of claims 2 to 17,
**characterized in that**
a semiconductor resistor having a positive temperature coefficient (17) is connected to the other main electrode (3) or the arc attachment part (4) and the trigger electrode (7) or an equivalent electrode.

19. The encapsulated surge diverter according to one of claims 1 to 17,
**characterized in that**
the arc attachment part (4) is insulated with respect to the surrounding other main electrode (3) by a part (16) and a semiconductor resistor having a positive temperature coefficient (17) is connected between the main electrode (3) and the arc attachment part (4).

20. The encapsulated surge diverter according to one of claims 1 to 17,
**characterized in that**
the arc attachment part (4) is insulated with respect to the surrounding other main electrode (3) by a part (16) and a semiconductor resistor having a positive temperature coefficient (17) is connected between the arc attachment part (4) and ground, wherein the other main electrode (3) also carries a ground potential.

## Revendications

1. Dispositif anti-surtensions encapsulé destiné à limiter le courant de réseau, basé sur un éclateur, pour des applications à basse tension, comprenant deux électrodes principales (1, 3) ainsi que des pièces isolantes (2) qui dégagent des gaz lors de l'application de températures, l'une des électrodes principales faisant au moins partie de l'encapsulage et/ou du boîtier de l'éclateur,
**caractérisé en ce que** :
- l'encapsulage ou le boîtier de l'éclateur possède une forme parallélépipédique essentiellement allongée, avec une chambre à arc (5) et au moins deux chambres d'expansion séparées (6) formées dans le parallélépipède et s'étendant respectivement sensiblement sur la totalité de la hauteur du parallélépipède, les chambres d'expansion (6) sont reliées à la chambre à arc (5) via des canaux (10) et ladite chambre (5) ainsi que les chambres d'expansion (6) s'étendent sensiblement parallèlement les unes aux autres,
- la chambre à arc (5) est formée dans la région de tête en étant limitée par l'une des électrodes principales (1) et par une pièce isolante (2), et dans la région de pied opposée par une pièce d'amorce d'arc (4), qui est en connexion avec l'autre électrode principale (3),
- les canaux (10) s'étendent latéralement depuis la pièce d'amorce d'arc (4) jusqu'aux chambres d'expansion (6), et
- la colonne de l'arc se forme entre la région de tête et la région de pied, c'est-à-dire entre l'électrode principale (1) et la pièce d'amorce d'arc (4) prévue, et par un déplacement du point au pied de la pièce d'amorce d'arc (4) l'un ou l'autre des canaux de liaison (10) en alternance ou temporairement les deux canaux de liaison (10) vers les chambres d'expansion (6) est/sont au moins partiellement fermé(s) par la colonne de l'arc, de sorte qu'il s'établit des relations de pression et d'écoulements différentes.

2. Dispositif anti-surtensions encapsulé selon la revendication 1,
**caractérisé en ce qu'**une électrode de déclenchement (7) est guidée à travers la pièce isolante (2) dans la région de tête de la chambre à arc.

3. Dispositif anti-surtensions encapsulé selon la revendication 1 ou 2,
**caractérisé en ce que** les chambres d'expansion (6) et les chambres à arc (5) s'étendent sensiblement sur la totalité de la hauteur du parallélépipède, et les chambres d'expansion se trouvent de préférence dans les zones terminales des petits côtés longitudinaux du parallélépipède.

4. Dispositif anti-surtensions encapsulé selon l'une des revendications précédentes,
**caractérisé en ce que** les canaux (10) s'étendent essentiellement à angle droit par rapport à l'axe longitudinal de la chambre à arc (5) ou des chambres d'expansion (6).

5. Dispositif anti-surtensions encapsulé selon la revendication 4,
**caractérisé en ce que** les canaux de liaison (10) sont constitués en un matériau isolant dégageant des gaz.

6. Dispositif anti-surtensions encapsulé selon l'une des revendications précédentes,
**caractérisé en ce que** le parallélépipède présente des cavités qui forment les chambres à arc (5) et les chambres d'expansion (6) ainsi que les canaux.

7. Dispositif anti-surtensions selon l'une des revendications précédentes,
**caractérisé en ce que** l'une des électrodes principales (3) comporte des cavités qui incluent au moins les chambres d'expansion (6), lesdites chambres d'expansion (16) possédant chacune pratiquement le même volume que la chambre à arc (5).

8. Dispositif anti-surtensions selon la revendication 7,
**caractérisé en ce que** la section des chambres d'expansion (6) correspond essentiellement à celle des canaux et des chambres à arc (5).

9. Dispositif anti-surtensions selon l'une des revendications précédentes,
**caractérisé en ce que** les chambres d'expansion (6) s'étendent essentiellement en sens opposé à la direction d'écoulement à l'intérieur de la chambre à arc (5).

10. Dispositif anti-surtensions encapsulé selon l'une des revendications précédentes,
**caractérisé en ce que** la région de transition entre la chambre à arc et le canal respectif présente un élargissement pour garantir une évacuation des gaz mêmes lorsque la chambre à arc est entièrement remplie par l'arc.

11. Dispositif anti-surtensions encapsulé selon l'une des revendications précédentes,
**caractérisé en ce que** les faces intérieures des chambres d'expansion (6) comportent des moyens (11, 12) pour le refroidissement des gaz.

12. Dispositif anti-surtensions encapsulé selon la revendication 11,
**caractérisé en ce que** la surface des chambres d'expansion (6) est structurée et/ou **en ce qu'**il est prévu des plaques ou des surfaces de refroidissement.

13. Dispositif anti-surtensions encapsulé selon la revendication 11 ou 12,
**caractérisé en ce que** les chambres d'expansion (6) sont réalisées en un matériau à base de cuivre ou d'alliage de cuivre.

14. Dispositif anti-surtensions encapsulé selon l'une des revendications précédentes,
**caractérisé en ce que** les chambres d'expansion (6) présentent des ouvertures de mise à l'air de petite section pour une compensation progressive de pression vis-à-vis de l'environnement.

15. Dispositif anti-surtensions encapsulé selon l'une des revendications précédentes,
**caractérisé en ce que** plusieurs chambres à arc (51, 52) susceptibles d'être branchées sur le plan électrique avec des canaux et des chambres d'expansion (6) respectivement associé(e)s sont prévues dans un encapsulage.

16. Dispositif anti-surtensions encapsulé selon l'une des revendications précédentes,
**caractérisé en ce qu'**une chambre à arc (5) est réalisée sous forme de composant séparé et susceptible d'être introduit dans un encapsulage, ce dernier comportant les canaux (10) ainsi que les chambres d'expansion (6) et formant l'électrode antagoniste (3) ainsi que la pièce d'amorce d'arc (4).

17. Dispositif anti-surtensions encapsulé selon l'une des revendications précédentes,
**caractérisé en ce qu'**il est prévu, dans au moins un canal (10) et/ou une chambre d'expansion (6), d'autres pièces isolantes ou tronçons isolants (15) dégageant des gaz lors d'une montée en température et développant une contrepression.

18. Dispositif anti-surtensions encapsulé selon l'une des revendications 2 à 17,
**caractérisé en ce qu'**une résistance à semi-conducteurs avec coefficient de température positif (17) est branchée à l'autre électrode principale (3) ou la pièce d'amorce d'arc (4) et à l'électrode de déclenchement (7) ou une électrode équivalente à celle-ci.

19. Dispositif anti-surtensions encapsulé selon l'une des revendications 1 à 17,
**caractérisé en ce que** la pièce d'amorce d'arc (4) est isolée au moyen d'une pièce (16) vis-à-vis de l'autre électrode principale (3) qui l'entoure, et **en ce qu'**une résistance à semi-conducteurs avec coefficient de température positif (17) est branchée entre l'électrode principale (3) et la pièce d'amorce d'arc (4).

20. Dispositif anti-surtensions encapsulé selon l'une des revendications 1 à 17,
**caractérisé en ce que** la pièce d'amorce d'arc (4) est isolée vis-à-vis de l'autre électrode principale (3) qui l'entoure au moyen d'une pièce (16) et une résistance à semi-conducteurs avec coefficient de température positif (17) est branchée entre la pièce d'amorce d'arc (4) et la masse, l'autre électrode principale (3) étant également au potentiel de masse.
